# EUROPÄISCHE PATENTSCHRIFT

(11) **EP 0 186 775 B1**
(45) Veröffentlichungstag und Bekanntmachung des Hinweises auf die Patenterteilung: **18.05.1988**
(21) Anmeldenummer: 85114881.7
(22) Anmeldetag: 23.11.1985
(51) Int. Cl.: E04G 11/50

(54) **Schalungsträger**
Formwork girder
Poutre pour coffrages

(30) Priorität: 30.11.1984 AT 3823/84
(43) Veröffentlichungstag der Anmeldung: 09.07.1986
(73) Patentinhaber: Rund-Stahl-Bau Gesellschaft m.b.H., A-6900 Bregenz (AT)
(72) Erfinder: Mathis, Hugo, Dipl.-Ing., A-6900 Bregenz (AT)
(74) Vertreter: Hefel, Herbert, Dipl.-Ing.

(56) Entgegenhaltungen:
- AT-B- 194 590
- DE-A- 3 310 832
- FR-A- 2 547 339

## Beschreibung

Die Erfindung bezieht sich auf einen Schalungsträger aus einem Profilträger und einem an dessen Unterseite befestigbaren und spannbaren Unterzuggurt, welcher an den Endbereichen des Profilträgers an mit dem Profilträger verbindbaren Ankerschuhen gehalten und über einen oder mehrere, dazwischen liegende, am Profilträger abgestützte Stempel geführt ist.

Es sind bereits Schalungsträger bekannt (z. B. AT-B-194 590), welche aus ineinander verschiebbaren oder gegeneinander versetzbaren Teilen bestehen, wobei beispielsweise durch Ketten ein Unterzuggurt geschaffen wird. Die Befestigung des Untergurtes erfolgt hier dadurch, daß der Träger eine Vielzahl von Querbohrungen aufweist, in welche entsprechende Bolzen zum Einhängen des Unterzuggurtes eingesetzt werden können. Im Mittelbereich zwischen den beiden Aufhängestellen des Unterzuggurtes ist ein Stempel vorgesehen, welches sich am Träger abstützt. Durch eine entsprechende Schraubhülse und die Verdrehbarkeit des Stempels kann ein Spannen des Unterzuggurtes erfolgen. Solche Träger sind praktisch nur für den Einsatz mit Unterzuggurt geeignet und stellen eine besondere Konstruktion eben für diesen Einsatzzweck vor.

Das gleiche gilt für einen ebenfalls bekannten Rüstungsträger (z. B. DE-A-3 310 832), bei dem die Trägerteile ebenfalls zweiteilig ausgebildet sind und im Übergreifungsbereich übereinander angeordnet werden. Bei einem solchen Rüstungsträger sind an den Enden Ankerschuhe befestigt, die zum Befestigen des Unterzuggurtes dienen. Im Bereich der einander übergreifenden Trägerteile ist ein entsprechender Stempel abgestützt, über welchen der Unterzuggurt geführt wird. Die Verspannung erfolgt hier durch auf die als Spannanker ausgebildeten Unterzuggurte aufgeschraubte Ankermuttern. Die Teile des Schalungsträgers sind bei dieser Ausführung als I-Träger ausgebildet. Es handelt sich auch bei dieser Anordnung um eine spezielle konstruktion eines Schalungsträgers, der nur zusammen mit einem Unterzuggurt eingesetzt werden kann.

Die vorliegende Erfindung hat sich zur Aufgabe gestellt, einen Schalungsträger zu schaffen, bei welchem ein handelsüblicher Profilträger ohne großen Konstruktionsaufwand eingesetzt werden kann, so daß je nach Bedarf und Belastungsfall der Profilträger für sich allein oder mit einem an dessen Unterseite befestigbaren Unterzuggurt eingesetzt werden kann.

Erfindungsgemäß gelingt dies dadurch, daß die Ankerschuhe und der bzw. die Stempel mittels einer Klemmverbindung an der der anzubringenden Schalhaut abgewandten Seite des Profilträgers bzw. an einem Steg des Profilträgers lösbar befestigt sind und daß an einem oder beiden Enden des Unterzuggurtes in an sich bekannter Weise Spannglieder angeordnet sind.

Durch die Möglichkeit, den Unterzuggurt durch eine Klemmverbindung am Profilträger zu befestigen, ergeben sich viele Einsatzmöglichkeiten für einen solchen Profilträger. Bei geringen Belastungsfällen, also auch beispielsweise bei einer vertikalen Anordnung des Profilträgers kann dieser ohne zusätzliche weitere Montageteile eingesetzt werden. Sobald jedoch besondere Belastungsfälle vorliegen, z. B. beim Einschalen von Decken, wird durch eine einfache Klemmverbindung der Unterzuggurt montiert.

Es ist dabei nicht nur die einfache Montage und die Verwendung eines handelsüblichen Profilträgers vorteilhaft, sondern auch der Transport solcher Schalungsträger ist sehr einfach und platzsparend, zumal ja die für den Unterzuggurt erforderlichen Teile nicht sperrig sind und die Profilträger selbst keine Transportprobleme darstellen. Durch die Anordnung einer Klemmverbindung ist es auch möglich, daß der Stempel für den Unterzuggurt oder auch mehrere Stempel an den gewünschten Stellen bezogen auf die Länge des Profilträgers eingesetzt werden können. Je nach statischen Erfordernissen kann daher ein solcher Stempel oder mehrere Stempel außerhalb der Längsmitte des Profilträgers befestigt werden.

Weitere erfindungsgemäße Merkmale und besondere Vorteile werden in der nachstehenden Beschreibung anhand der Zeichnungen noch näher erläutert. Es zeigen: Fig. 1 einen Schnitt durch ein rotationssymmetrisches Bauwerk, bei dessen Deckenschalung ein erfindungsgemäßer Schalungsträger eingesetzt ist; Fig. 2 eine Seitenansicht dieses Schalungsträgers gegenüber Fig. 1, vergrößert dargestellt; Fig. 3 einen Schnitt nach der Linie I - I in Fig. 2; Fig. 4 einen Schnitt nach der Linie 11 - II in Fig. 2 und Fig. 5 einen Schnitt nach der Linie 111 - 111 in Fig. 2.

Der Schalungsträger ist aus einem Profilträger 1 und einem an dessen Unterseite befestigbaren und spannbaren Unterzuggurt 2 gebildet. Beim gezeigten Ausführungsbeispiel ist der Profilträger 1 als I-Träger ausgeführt. Selbstverständlich sind die erfindungsgemäßen Maßnahmen auch an Profilträgern mit anderem Querschnitt anzuwenden, wobei gegebenenfalls lediglich geringe konstruktive Vorarbeiten (zusätzliche Anordnung von Querstegen, Anschlägen usw.) erforderlich sind.

Der Unterzuggurt 2 ist an den Endbereichen des Profilträgers 1 in Ankerschuhen 3 gehalten, welche mit dem Profilträger 1 verbindbar sind. Zwischen den beiden Ankerschuhen 3 ist bezogen auf die Länge des Profilträgers 1 etwa im Mittelbereich desselben ein Stempel 4 vorgesehen, so daß der Unterzuggurt 2 mit dem Profilträger 1 einen jeweils zu den beiden Enden hin auslaufenden spitzen Winkel einschließt. Anstelle eines Stempels 4 können auch zwei oder mehrere solcher Stempel 4 auf die Länge des Profilträgers angeordnet werden. An der dem Unterzuggurt 2 abgewandten Seite des Profilträgers ist dann die Schalhaut 5 aufgebracht, so daß eine Abschalung der darauf aufgebrachten Betonschicht 6 erfolgt.

Wenn von einem Unterzuggurt gesprochen wird, dann heißt dies, daß dieser Unterzuggurt nicht immer unterhalb des Profilträgers angeordnet sein muß, sondern es ist auch denkbar, diesen Unterzuggurt oberhalb des Profilträgers anzuordnen, wenn beispielsweise Auftriebskräfte abgefangen werden müssen. Auch ist es denkbsr, auf gleiche Weise einen frei auskragenden Träger zu versteifen.

Es kann zur Bildung des Schalungsträgers ein handelsüblicher Profilträger, z. B. in Form eines I-Trägers, verwendet werden, so daß dieser für einfachere Schalungsfälle und bei geringen Belastungen ohne zusätzliche Anordnung des Unterzuggurtes eingesetzt werden kann. Bei Bedarf ist dann eine schnelle Montage des Unterzuggurtes möglich.

Die Ankerschuhe 3 und der Stempel 4 sind mittels einer Klemmverbindung 7 bzw. 8 an dem I-Träger 1 lösbar befestigt und zwar an dem entsprechenden Quersteg 9 des I-Trägers 1. Beim gezeigten Ausführungsbeispiel ist eine Klemmschraubverbindung unter Verwendung von Klemmschrauben 16 und entsprechenden Muttern vorgesehen. Dies ist nur eine der Ausführungsmöglichkeiten. Für eine Klemmverbindung können auch Keilverspannungen, Exzenterspannverschlüsse od. dgl. vorgesehen werden.

Um trotz der Verbindung nur durch eine Klemmverschraubung eine ausreichende Halterung der Ankerschuhe 3 zu erzielen, ist es zweckmäßig, an der Außenoberfläche des Quersteges des Profilträgers 1 mit Abstand von beiden Enden desselben als Anschläge 10 wirkende Profilstücke zu befestigen, welche beispielsweise mit dem Quersteg 9 verschraubt, vernietet oder verschweißt sein können.

Die Ankerschuhe 3 und der Stempel 4 weisen einen Anlageflansch 11 bzw. 12 auf zum Abstützen an der Außenoberfläche 13 des Profilträgers 1. Die Breite des Anlageflansches 11 bzw. 12 ist größer als die Breite des Quersteges 9, so daß also die Anlageflansche 11 bzw. 12 beidseitig den Quersteg 9 überragen. Ferner sind Klemmbacken 14 bzw. 15 vorgesehen, welche den Quersteg 9 des Profilträgers übergreifen. Diese Klemmbacken 14, 15 sind zu beiden Seiten des Profilträgers angeordnet, wobei zu beiden Seiten eine Verschraubung erfolgt. Sowohl die Anlageflansche 11, 12 als auch die Klemmbacken 14,15 weisen Bohrungen zum Einsetzen der Klemmschraube 16 auf, wobei diese Klemmschrauben im Bereich außerhalb der Breite des Quersteges 9 liegen.

Um ein Verkanten der Klemmschraubverbindung zu verhindern und eine gute Schraubenkopf- bzw. mutternauflage zu erreichen, ist es zweckmäßig, wenn am Außenrand des Anlageflansches 11 bzw. 12 und/oder am Außenrand der Klemmbacken 14, 15 annähernd der Dicke des Quersteges 9 des Profilträgers 1 entsprechende Abstützstege vorgesehen sind. Nach der in Fig. 4 gezeigten Ausführungsform sind diese Abstützstege 17 als mit den Klemmbacken 15 verschweißte Rundstäbe ausgebildet. Es ist konstruktiv und auch von der Handhabung her einfacher, diese Abstützstege an den Klemmbacken 15 zu befestigen. Eine gleiche Anordnung mit Abstützstegen ist selbstverständlich auch bei den Ankerschuhen 3 möglich.

Die Ankerschuhe 3 bestehen aus dem Anlageflansch 11 und einem oder mehreren rechtwinklig zu diesem abstehenden Tragteil(en) 18, wobei en jedem Tragteil 18 spitzwinklig zur Ebene des Anlageflansches 11 ausgerichtete Rohrstücke 19 angeordnet sind. Zweckmäßig erfolgt eine Verschweißung zwischen dem Anlageflansch 11, den Tragteilen 18 und den Rohrstücken 19. Diese Rohrstücke dienen zum Einführen der Unterzuggurte 2 und/oder der Spannglieder 20. Die Enden des Unterzuggurtes 2 werden daher in dem entsprechenden Winkel gehalten, der sich beim Einsatz des Stempels 4 und beim Überführen desselben durch den Untergurt 2 ergibt.

Es ist aus der Zeichnung ersichtlich, daß die Klemmverbindungen 7 an den Ankerschuhen 3 an ihren dem Anschlag 10 an den Profilschienen abgewandten Endbereich des Anlageflansches 11 vorgesehen sind. Die Klemmverbindung muß für eine ordnungsgemäße Halterung des Ankerschuhes 3 sorgen, wogegen die Kraftübertragung im wesentlichen über die Ankerschuhe 3 an die Anschläge 10 und somit den Profilträger 1 erfolgt.

Aus Fig. 2 und dem Schnitt nach Fig. 5 ist ersichtlich, daß der Stempel 4 ein gebogenes Auflageprofil 21 aufweist mit seitlichen Fortsätzen 22, so daß die Unterzuggurte 2 einerseits im Bereich der Stempel 4 nicht beschädigt werden und andererseits nicht seitlich von diesen herunterrutschen können.

Die Unterzuggurte 2 können zwei- oder mehrfach parallel nebeneinander liegen oder es kann auch nur ein einziger solcher Unterzuggurt 2 vorgesehen werden. Für den Unterzuggurt 2 kann ein bandförmiges Profil vorgesehen werden oder aber es können Spannseile, z. B. Stahlseile od. dgl. eingesetzt werden. Die Spannglieder 20 können auf verschiedenste Art und Weise ausgeführt werden. So ist es denkbar, die Enden der Spannglieder 2 in einem hülsenförmigen Teil 23 zu halten, welcher mit einem Innengewinde versehen ist, so daß der Teil 23 auf den Gewindebolzen 24 zu Spannzwecken aufgedreht werden kann. Dieser Gewindebolzen 24 ist dann mit einem Kopf 25 ausgestattet, der an der Rückseite der Rohrstücke 19 eingeführt wird.

Wie aus den Fig. 1 und 2 ersichtlich ist, sind an den Stempeln 4 Profilrohrfortsätze 26 vorgesehen, welche zum Zwecke der gegenseitigen räumlichen Verspannung parallel zueinander ausgerichteter Schalungsträger über Stützstreben miteinander verbunden werden können. Die gegenseitige Verbindung kann beispielsweise durch entsprechende Doppelrohrschellen od. dgl. erfolgen.

In der Regel wird für den Schalungsträger ein Profilträger aus Stahl oder einem sonstigen Metall, z. B. Aluminium, eingesetzt. Die erfindungsgemäßen Maßnahmen können natürlich auf bei einem Holzträger eingesetzt werden, der eine entsprechende Querschnittsform aufweist.

Für verschiedene Belastungsfälle ist es zweckmäßig, wenn der Unterzuggurt annähernd bogenförmig verläuft. Zur Erreichung eines solchen bogenförmigen Verlaufes können verschieden lange Stempel 4 eingesetzt werden, die in aufsteigender und wieder absteigender Höhe aufeinander folgen.

Die erfindungsgemäßen Maßnahmen bewirken eine wesentliche Verbesserung im Schalungsbau, da Profilträger, die in normalen Schalungsfällen ausreichen, ohne besondere Konstruktionsmaßnahmen oder Umgestaltungen auch als Schalungsträger mit Unterzuggurt eingesetzt werden können.

## Patentansprüche

1. Schalungsträger aus einem Profilträger (1) und einem an dessen Unterseite befestigbaren und spannbaren Unterzuggurt (2), welcher an den Endbereichen des Profilträgers (1) von mit dem Profilträger verbindbaren Ankerschuhen (3) gehalten und über einen oder mehrere, dazwischen liegende, am Profilträger (1) abgestützte Stempel (4) geführt ist, dadurch gekennzeichnet, daß die Ankerschuhe (3) und der bzw. die Stempel (4) mittels einer Klemmverbindung (7,8) an der der anzubringenden Schalhaut (5) abgewandten Seite des Profilträgers (1) bzw. an einem Steg (9) des Profilträgers (1) lösbar befestigt sind und daß an einem oder beiden Enden des Unterzuggurtes (2) in an sich bekannter Weise Spannglieder (20) angeordnet sind.

2. Schalungsträger nach Anspruch 1, dadurch gekennzeichnet, daß an der Unterseite des Profilträgers (1) bzw. an der Außenoberfläche (13) eines Quersteges (9) des Profilträgers (1) mit Abstand von beiden Enden des Profilträgers (1) als Anschläge (10) wirkende Profilstücke befestigt, z. B. angeschweißt, sind.

3. Schalungsträger nach Anspruch 2, dadurch gekennzeichnet, daß die Ankerschuhe (3) und der bzw. die Stempel (4) mit einem Anlageflansch (11,12) zum Abstützen an der Außenoberfläche (13) des Profilträgers (1) bzw. eines Quersteges (9) des Profilträgers (1) versehen sind, wobei die Breite des Anlageflansches (11, 12) größer ist als die Breite des Profilträgers (1), und daß Klemmbacken (14, 15) zum Hintergreifen des Profilträgers (1) bzw. eines Quersteges (9) des Profilträgers (1) vorgesehen sind, wobei die Anlageflansche (11, 12) und die Klemmbacken (14,15) Bohrungen zum Einsetzen von Klemmschrauben (16) im Bereich außerhalb der Breite des Profilträgers (1) bzw. eines Quersteges (9) desselben aufweisen.

4. Schalungsträger nach Anspruch 3, dadurch gekennzeichnet, daß am Außenrand des Anlageflansches (11, 12) und/oder der Klemmbacken (14, 15) annähernd der Dicke eines Quersteges (9) des Profilträgers (1) entstehende Abstützstege (17) ausgebildet bzw. angeordnet sind.

5. Schalungsträger nach Anspruch 4, dadurch gekennzeichnet, daß die Abstützstege (17) als mit dem Anlageflansch (11, 12) oder den Klemmbacken (14, 15) verschweißte Rundstäbe ausgebildet sind (Fig. 4).

6. Schalungsträger nach einem der Ansprüche 1 bis 5, dadurch gekennzeichnet, daß die Ankerschuhe (3) aus dem Anlageflansch (11, 12) und einem oder mehreren, rechtwinklig zu diesen abstehenden Tragteil(en) (18) bestehen, wobei am Tragteil (18) spitzwinklig zur Ebene des Anlageflansches (11, 12) ausgerichtete Rohrstücke (19) zum Einführen der Unterzuggurte und/oder der Spannglieder (20) angeordnet sind.

7. Schalungsträger nach den Ansprüchen 1 bis 3, dadurch gekennzeichnet, daß die Klemmverbindung (7) an den Ankerschuhen (3) an ihrem dem Anschlag (10) am Profilträger (1) abgewandten Endbereich des Anlageflansches (11, 12) vorgesehen ist.

## Claims

1. Formwork carrier consisting of a sectioned beam (1) and of an underslung belt (2) which is tensionable and is securable to the underside thereof and which is held at the end regions of the sectioned beam (1) by armature shoes (3) which are connectable with the sectioned beam, and which is guided by one or several rams (4) which lie therebetween and are supported on the sectioned beam (1); characterised in that the armature shoes (3) and the ram or rams (4) are secured detachably, by means of a screw fastening (7, 8), on the side of the sectioned beam (1) which faces away from the casing skin (5) to be applied on, and on a crosspiece (9) of the sectioned beam (1); and in that tensioning members (20) are arranged in a manner known per se on one or both ends of the underslung belt (2).

2. Formwork carrier according to claim 1, characterised in that sectioned members which act as stops (10) are secured - e.g. welded - onto the underside of the sectioned beam (1) and onto the exterior surface (13) of a crosspiece (9) of the sectioned beam (1), spaced at a distance apart from both ends of the sectioned beam (1).

3. Formwork carrier according to claim 2, characterised in that the armature shoes (3) and the ram or rams (4) are provided with a bearing flange (11, 12) for support on the exterior surface (13) of the sectioned beam (1) and of a crosspiece (9) of the sectioned beam (1); the width of the bearing flange (11, 12) being greater than the width of the sectioned beam (1); and in that clamping jaws (14, 15) are provided, for engaging behind the sectioned beam (1) and a crosspiece (9) of the sectioned beam (1), the bearing flange (11, 12) and the clamping jaws (14, 15) having boreholes for the insertion of clamping screws (16) in the region outside the width of the sectioned beam (1) and of a crosspiece (9) of the same.

4. Formwork carrier according to claim 3, characterised in that on the outside edge of the bearing flange (11,12) and/or of the clamping jaws (14, 15) there are constructed or arranged support bars (17) which are formed corresponding approximately to the thickness of a crosspiece (9) of the sectioned beam (1).

5. Formwork carrier according to claim 4, characterised in that the support bars (17) are constructed (Fig. 4) in the form of round rods welded to the bearing flange (11, 12) or to the clamping jaws (14,15).

6. Formwork carrier according to one of the claims 1 to 5, characterised in that the armature shoes (3) consist of the bearing flange (11, 12) and of one or several support member(s) (18) which project(s) out at right angles thereto; tubular members (19) being arranged on the support member (18) at acute angles to the plane of the bearing flange (11, 12), and serving the purpose of guiding-in the underslung belt and/or the tensioning members (20).

7, Formwork carrier according to the claims 1 to 3, characterised in that the screw fastening (7) on the armature shoes (3) is provided on their end region of the bearing flange (11, 12) which faces away from the stop (10) on the sectioned beam (1).

## Revendications

1. Support de coffrage constitué par un profilé de support (1) et un tirant inférieur (2) apte à être agencé et tendu à la face inférieure dudit profilé, et qui est fixé aux extrémités du profilé de support (1) moyennant des sabots d'ancrage (3) reliables à celui-ci, et mené sur un ou plusieurs étais (4) disposés entre lesdits sabots et appuyés sur le profilé de support (1), caractérisé en ce que les sabots d'ancrage (3) et le ou les étais (4) sont montés de manière amovible, à l'aide d'un assemblage par serrage (7, 8), sur la face du profilé de support (1), opposée à la paroi de coffrage à monter ou sur une semelle (9) dudit profilé de support (1) et en ce que des organes de tension (20) sont agencés de manière connue en soi à une extrémité ou aux deux extrémités du tirant inférieur (2).

2. Support de coffrage selon la revendication 1 caractérisé en ce que des éléments profilés agissant comme butée (10) sont fixés, par exemple soudés, à distance des deux extrémités du profilé de support (1), à la face inférieure du profilé de support (1) ou à la surface extérieure (13) d'une semelle transversale (9) de celui-ci (1).

3. Support de coffrage selon la revendication 2 caractérisé en ce que les sabots d'ancrage (3) et le ou les étais (4) sont munis d'une semelle d'appui (11, 12) destiné à l'appui contre la surface extérieure (13) du profilé de support (1) ou d'une semelle (9) de celui-ci, la largeur de la semelle d'appui (11, 12) étant supérieure à la largeur du profilé de support (1) et en ce que des mâchoires de serrage (14, 15) faisant prise sur le profilé de support (1) ou sur une semelle transversale (9) de celui-ci (1) sont prévues, les semelles d'appui (11, 12) et les mâchoires de serrage (14, 15) présentant des perçages destinés à l'introduction de boulons de serrage (16) dans une zone située en dehors de la largeur du profilé de support (1) ou d'une semelle transversale (9) de celui-ci.

4. Support de coffrage selon la revendication 3 caractérisé en ce que des éléments d'appui (17) correspondant approximativement à l'épaisseur d'une semelle transversale (9) du profilé de support (1) sont formés ou agencés sur le bord extérieur de la semelle d'appui (11, 12) et/ou des mâchoires de serrage (14, 15).

5. Support de coffrage selon la revendication 4 caractérisé en ce que les éléments d'appui (17) consistent en des barres rondes soudées à la semelle d'appui (11, 12) ou aux mâchoires de serrage (14, 15).

6. Support de coffrage selon l'une quelconque des revendications 1 à 5 caractérisé en ce que les sabots d'ancrage (3) sont constitués par la semelle d'appui (11, 12) et par un ou plusieurs éléments de support (18) orientés perpendiculairement par rapport à celle-ci, ledit élément de support (18) comportant des segments tubulaires (19) orientés selon un angle aigu par rapport au plan de la semelle d'appui (11, 12) et destinés à l'introduction des tirants inférieurs et/ou des organes de tension (20).

7. Support de coffrage selon les revendications 1 à 3 caractérisé en ce que l'assemblage par serrage (7) est prévu aux sabots d'ancrage (3), à l'extrémité de la semelle d'appui (11, 12) qui est opposée à la butée (10) du profilé de support (1).
